# EUROPÄISCHE PATENTSCHRIFT

(11) **EP 2 502 014 B1**
(45) Veröffentlichungstag und Bekanntmachung des Hinweises auf die Patenterteilung: **29.04.2020**
(21) Anmeldenummer: 10785014.1
(22) Anmeldetag: 15.11.2010
(51) Int. Cl.: F27B 13/02

(54) **VERFAHREN UND VORRICHTUNG ZUR HERSTELLUNG VON ANODEN**
METHOD AND DEVICE FOR PRODUCING ANODES
PROCÉDÉ ET DISPOSITIF DE FABRICATION D'ANODES

(30) Priorität: 20.11.2009 DE 102009046937
(43) Veröffentlichungstag der Anmeldung: 26.09.2012
(73) Patentinhaber: Innovatherm Prof. Dr. Leisenberg GmbH & Co. KG, 35510 Butzbach (DE)
(72) Erfinder: DI LISA, Domenico, 47259 Duisburg (DE); HEINKE, Frank, 99423 Weimar (DE); KRIEG, Peter, 99425 Weimar (DE); MAIWALD, Detlef, 47447 Moers (DE); MNIKOLEISKI, Hans-Peter, 47269 Duisburg (DE); UHRIG, Wolfgang, 35321 Laubach (DE)
(74) Vertreter: advotec.
(86) Internationale Anmeldenummer: PCT/EP2010/067512
(87) Internationale Veröffentlichungsnummer: WO 2011/061159

(56) Entgegenhaltungen:
- EP-A2- 0 541 165
- DE-A1- 2 010 372

## Beschreibung

Die vorliegende Erfindung betrifft ein Verfahren zur Herstellung von Anoden in einem Anoden-Ringofen, umfassend zumindest eine Ofeneinheit mit einer Aufheizzone, einer Feuerzone und einer Kühlzone mit jeweils einer Mehrzahl von mit Heizkanälen untereinander verbundenen Ofenkammern, die als Wärmetauscher ausgebildet sind und zur Aufnahme von Anoden dienen, bei dem zur Luftführung durch die Ofeneinheit vermittels einer Luftzuführeinrichtung Primärluft in die Kühlzone eingeleitet wird und nach Passieren der Feuerzone vermittels einer Absaugeinrichtung aus der Aufheizzone als Rauchgas abgeführt wird.
Des Weiteren betrifft die Erfindung eine Luftzuführvorrichtung für einen Anoden-Ringofen sowie einen mit einer derartigen Luftzuführvorrichtung versehenen Anoden-Ringofen.

Das vorliegende Verfahren findet Anwendung bei der Herstellung von Anoden, die für die Schmelzflusselektrolyse zur Herstellung von Primäraluminium benötigt werden. Diese Anoden werden aus Petrolkoks unter Zusatz von Pech als Bindemittel in einem Formungsverfahren als so genannte "grüne Anoden" oder "Rohanoden" hergestellt, die nachfolgend dem Formungsverfahren in einem Anoden-Ringofen gesintert werden. Dieser Sintervorgang findet in einem definiert ablaufenden Wärmebehandlungsprozess statt, bei dem die Anoden drei Phasen, nämlich eine Aufheizphase, eine Sinterphase und eine Abkühlphase durchlaufen. In der Aufheizzone erfolgt eine Aufheizung bzw. Vorwärmung der Rohanoden, bevor diese nach Ablauf der Aufheizphase in der Brenn- oder Feuerzone auf Sintertemperaturen von etwa 1100 °C aufgeheizt werden.

Die Offenlegungsschrift DE 2010 372 A1 offenbart ein Verfahren zum Brennen von Kohlenstoff-Formkörpern in Kammer-Ringöfen, bei dem diejenigen Kammern, die eine kritische Temperatur aufweisen, gezielt gekühlt werden können. Die Kühlung erfolgt vorzugsweise durch Einsprühen von Wasser in die jeweilige Kammer, so dass ein Temperaturanstieg begrenzt und damit eine Ausbildung von Rissen oder anderer Strukturfehler in dem Brenngut vermieden werden kann.

In der EP 0 541 165 A2 ist ein Verfahren zur Regelung der Abluft in einem Ringofen zum Brennen von Körpern aus Kohlenstoff beschrieben. Dabei ist ein zusätzlicher Ringkanal installiert, an den die einzelnen Ofenkammern während der Kühlphase angeschlossen werden und auf diese Weise eine thermische Regelung des Kühlvorgangs ermöglicht wird. In der WO 2010/128226 A1 und in der WO 2004/027332 A1 werden Öffnungen in der Decke eines Anoden-Ringofens beschrieben, die auch für die Zufuhr von Sekundärluft verwendet werden.

In der Praxis hat sich herausgestellt, dass für die Qualität der letztendlich durch Sintern hergestellten Anoden dem Verlauf des Aufwärmens der Rohanoden während der Aufheizphase eine entscheidenden Bedeutung zukommt. Insbesondere hat sich herausgestellt, dass für die Qualität der Anoden der sich während der Aufheizphase einstellende Aufheizgradient entscheidend ist. Insbesondere ein hoher Aufheizgradient, insbesondere ein Aufheizgradient > 14°K/h, kann im Ergebnis zur Ausbildung von Rissen in der Anode führen. Da bei Anoden mit hoher Dichte eine besonders große Rissneigung feststellbar ist und es in der Praxis bislang nicht gelungen ist, den für das Aufwärmen von Rohanoden mit relativ hoher Dichte im Vergleich zum Aufwärmen von Rohanoden mit relativ geringer Dichte zur Rissvermeidung erforderlichen, wesentlich kleineren Aufheizgradienten, insbesondere Aufheizgradienten < 8°K/h, zu realisieren, hat man in der industriellen Praxis daher bislang darauf verzichtet, Anoden mit relativ hoher Dichte in so genannten "offenen Anoden-Ringöfen" herzustellen, die in einer Unterdruckatmosphäre ohne Abdeckung des Ofenraums betrieben werden. Stattdessen werden Anoden mit hoher Dichte bislang im Wesentlichen ausschließlich in so genannten "gedeckten" Brennöfen gebrannt, die jedoch im Vergleich zu offenen Anoden-Ringöfen eine wesentlich geringere Effizienz aufweisen.

Der vorliegenden Erfindung liegt daher die Aufgabe zugrunde, ein Verfahren bzw. eine Vorrichtung vorzuschlagen, das bzw. die es ermöglicht Anoden hoher Dichte mit hoher Produktqualität in einem Anoden-Ringofen herzustellen.

Diese Aufgabe wird durch ein Verfahren mit den Merkmalen des Anspruchs 1 bzw. eine Vorrichtung mit den Merkmalen der Ansprüche 8 und 11 gelöst.

Bei dem erfindungsgemäßen Verfahren erfolgt in der Aufheizzone der Absaugeinrichtung vorgeordnet vermittels einer Sekundärluft-Zuführeinrichtung eine Zuführung von Sekundärluft. Aufgrund der Zuführung von Sekundärluft in die Aufheizzone ist es möglich, den ansonsten allein durch die Luftführung im Ofen von der Physik des Ofengefäßes, insbesondere von der Beschaffenheit und der Geometrie der Heizkanäle des Ofengefäßes abhängigen und somit kaum beeinflussbaren Aufheizgradienten in der Aufheizzone gezielt zu beeinflussen. Insbesondere ist es möglich, durch die Zuführung der Sekundärluft in die Aufheizzone die zur Aufwärmung von Rohanoden hoher Dichte gewünschte Reduzierung des Aufheizgradienten zu erreichen.

Durch die Zugabe eines zusätzlichen Luftvolumenstroms durch die Sekundärluft-Zuführeinrichtung innerhalb der Aufheizzone wird diese Beeinflussung des Aufheizgradienten möglich, ohne dass damit gleichzeitig das für das Sintern ideale Luft-Brennstoffverhältnis in der Feuerzone verändert wird.

Gleichzeitig mit dem vorstehenden Vorteil einer Reduzierung des Aufheizgradienten in der Aufheizzone wird durch die Zuführung von Sekundärluft in der Aufheizzone der Sauerstoffanteil im Rauchgas erhöht, so dass auch bei Anoden hoher Dichte, die einen höheren Anteil an Pech aufweisen, eine vollständige Verbrennung des Pechs erzielbar ist, was ohne die Zuführung von Sekundärluft nicht möglich wäre. Hieraus resultiert eine entsprechende Reduzierung der Emissionen, insbesondere betreffend CO, paH 16 und Benzol. Dadurch wird außerdem ein geringerer Energieverbrauch des Ofens ermöglicht.

Die Positionierung der Sekundärluft-Zuführeinrichtung erfolgt in Abhängigkeit von zumindest einem Prozessparameter, so dass beispielsweise zu Beginn des Feuerzyklusses eine Positionierung der Sekundärluft-Zuführeinrichtung möglichst weit entfernt von der Feuerzone innerhalb der Aufheizzone erfolgt, oder zum Ende des Feuerzyklusses eine entsprechend dicht benachbarte Anordnung der Sekundärluft-Zuführeinrichtung zur Feuerzone erfolgt.

Weiterhin erweist es sich als vorteilhaft, wenn vermittels der Sekundärluft-Zuführeinrichtung eine Beaufschlagung mehrerer Ofenkammern der Aufheizzone erfolgt, wobei diese Beaufschlagung wahlweise gleichzeitig oder sequentiell erfolgen kann.

Wenn die Sekundärluft-Zuführung, also beispielsweise das pro Zeiteinheit zugeführte Sekundärluftvolumen, in Abhängigkeit von zumindest einem Prozessparameter erfolgt, können die Prozessparameter zur Einstellung der Sekundärluft-Zuführung genutzt werden, um beispielsweise empirisch gewonnene Erkenntnisse betreffend den Zusammenhang zwischen bestimmten Prozessparametern und dem sich einstellenden Aufheizgradienten in der Vorwärmzone zu nutzen.

Beispielsweise kann die Sekundärluft-Zuführung in Abhängigkeit von der Ofentemperatur in einer oder mehreren Ofenkammern der Aufheizzone erfolgen.

Alternativ oder ergänzend kann die Sekundärluft-Zuführung in Abhängigkeit vom Unterdruck in der Aufheizzone erfolgen.

Auch ist es möglich die Sekundärluft-Zuführung in Abhängigkeit von der Zyklusdauer der Wärmebehandlung der Anoden in der Ofeneinheit durchzuführen, also in Abhängigkeit von der Zeitdauer des sich aus Aufwärmphase, Brennphase und Abkühlphase zusammensetzenden Gesamtzyklus.

Eine besonders unmittelbare Steuerung der Sekundärluft-Zuführung wird möglich, wenn die Sekundärluft-Zuführung in Abhängigkeit von einer Messwertbestimmung für den Aufheizgradienten erfolgt.

Die erfindungsgemäße Luftzuführvorrichtung weist die Merkmale des Anspruchs 9 auf.

Bei der erfindungsgemäßen Luftzuführvorrichtung ist zusätzlich zu der Primärluft-Zuführeinrichtung für die Zuführung von Primärluft in der Kühlzone eine Sekundärluft-Zuführeinrichtung zur Anordnung in der Aufheizzone vorgesehen.

Wenn die Sekundärluft-Zuführeinrichtung der Luftzuführvorrichtung eine Positionierungseinrichtung zur veränderbaren Positionierung der Sekundärluft-Zuführeinrichtung in der Aufheizzone aufweist, können in Abhängigkeit von den Prozessparametern Änderungen in der Positionierung der Sekundärluft-Zuführeinrichtung vorgenommen werden.

Eine Luftzuführvorrichtung deren Sekundärluft-Zuführeinrichtung derart ausgebildet ist, dass sie eine Beaufschlagung mehrerer Ofenkammern ermöglicht, kann die Effektivität der Beeinflussung des Aufheizgradienten noch weiter erhöhen.

Wenn die Luftzuführvorrichtung so aufgebaut ist, dass der Sekundärluft-Zuführeinrichtung zumindest eine Messeinrichtung zugeordnet ist, die eine Messung eines Prozessparameters als Eingangsgröße für eine Steuereinrichtung der Sekundärluft-Zuführeinrichtung generiert, kann ein mit allen notwendigen Einrichtungen versehenes autarkes System geschaffen werden, das beispielsweise an einem bestehenden Anoden-Ringofen leicht nachgerüstet werden kann.

Der erfindungsgemäße Anoden-Ringofen weist die Merkmale des Anspruchs 13 auf.

Erfindungsgemäß ist der Anoden-Ringofen mit einer Luftzuführvorrichtung versehen, die das Brennen bzw. Sintern von Anoden hoher Dichte mit derselben Produktivität ermöglicht wie das Sintern von Anoden niedriger Dichte.

Nachfolgend wird eine bevorzugte Ausführungsform der Vorrichtung und der Erläuterung des durchführbaren Verfahrens anhand der Zeichnung näher dargestellt. Es zeigen:
**Fig. 1****:** eine schematische Darstellung eines Anoden-Ringofens;
**Fig. 2****:** eine isometrische Teildarstellung des in Fig. 1 dargestellten Anoden-Ringofens.

**Fig. 1** zeigt einen Anoden-Ringofen 10, der regelmäßig aus einer Mehrzahl von Ofeneinheiten 11 besteht, die auch als so genannte "Feuer" bezeichnet werden. Jede Ofeneinheit 11 weist im vorliegenden Ausführungsbeispiel 12 Ofenkammern 12 auf, die in unterschiedlicher Anzahl zu einer Aufheizzone 13, einer Feuerzone 14 und einer Kühlzone 15 zusammengefasst sind.

Wie **Fig. 2** zeigt, weisen die Ofenkammern 12 Gruben 16 auf, die jeweils beidseitig von in Längsrichtung der Ofeneinheit 11 **(****Fig. 1****)** sich erstreckenden Heizkanälen 17 begrenzt werden. Die Gruben 16 dienen zur Aufnahme von Anoden 30, die in einer Reihenanordnung in den Gruben 16 aufgenommen sind. Die Heizkanäle 17 der Ofenkammern 12 sind in Längsrichtung der Ofeneinheit 11 durch Strömungskanäle 31 strömungstechnisch untereinander verbunden.

Wie insbesondere **Fig. 1** zeigt, befindet sich oberhalb der Ofenkammern 12 eine Anzahl unterschiedlicher Einrichtungen, die in ihrer Positionierung gegenüber den Ofenkammern 12 in Umlaufrichtung 18 veränderbar sind und - wie nachfolgend erläutert wird - durch ihre jeweilige Zuordnung die Lage der Aufheizzone 13, Feuerzone 14 und Kühlzone 15 definieren, die zusammen mit den Einrichtungen in Umlaufrichtung 18 vorbewegt werden.

In der in **Fig. 1** dargestellten Konfiguration ist die Ofeneinheit 11 in der Feuerzone 14 mit drei Brennereinrichtungen 19 versehen. Die Brennereinrichtungen 19 sind jeweils einer Ofenkammer 12 zugeordnet, deren Gruben 16 mit Rohanoden bestückt sind, die vermittels der durch die Brennereinrichtungen 19 erfolgenden Temperaturbeaufschlagung auf ca. 1100 °C aufgeheizt und zur Herstellung von zur Schmelzflusselektrolyse verwendbaren Anoden gesintert werden. Dabei werden die Anoden nicht unmittelbar über die Brennereinrichtungen 19 mit Temperatur beaufschlagt, sondern es erfolgt eine Wärmeübertragung von der in den Heizkanälen 17 geführten Luft über Heizkanalwandungen 20 auf die in den Gruben 16 angeordneten Anoden. Die Ofenkammern 12 fungieren demnach als Wärmetauscher.

In **Fig. 1** rechts von der Feuerzone 14 befindet sich die Kühlzone 15, die im vorliegenden Fall sechs Ofenkammern 12 umfasst, in denen in zwei vorhergehenden Brennphasen, in denen sich die Brennereinrichtungen 19 in entsprechender Positionierung befanden, unter Hochtemperaturbeaufschlagung die Rohanoden gesintert worden sind. Über einer äußeren Ofenkammer 12 der Kühlzone 15 befindet sich in der in der Zeichnungsfigur dargestellten Konfiguration eine Primärluft-Zuführeinrichtung 21, vermittels der die Heizkanäle 17 mit Frisch- bzw. Umgebungsluft beaufschlagbar sind.

Links von der Feuerzone 14 ist in der Aufheizzone 13 eine Absaugeinrichtung 22 (siehe auch **Fig. 2****)** für die Rauchgase oberhalb der Ofenkammern 12 angeordnet, in denen sich noch nicht durch die Brennereinrichtungen 19 mit Hochtemperatur beaufschlagte, ungesinterte Rohanoden befinden.

Im Betrieb des Anoden-Ringofens 10, bei dem die Anoden in der Feuerzone 14 mit Hochtemperatur beaufschlagt werden, erfolgt gleichzeitig eine Abgabe der in den Anoden gespeicherten Wärmemenge, die in der Abkühlzone 15 angeordnet sind und zuvor von den Brennereinrichtungen 19 mit Hochtemperatur beaufschlagt wurden. Die entsprechende Abwärme wird unter Zuführung von Frischluft durch die Primärluft-Zuführeinrichtung 21 vermittels der in der Aufheizzone 13 angeordneten Absaugeinrichtung 22 bis in die Aufheizzone 13 geführt und dient dort zur Vorwärmung der Anoden, bevor diese nachfolgend mit den Brennereinrichtungen 19 beaufschlagt werden. Durch geeignete Drossel- und Regeleinrichtungen wird dabei die Funktion der Primärluft-Zuführeinrichtung 21 und der Absaugeinrichtung 22 so aufeinander abgestimmt, dass sich in den zwischen den Gruben 16 verlaufenden Heizkanälen ergänzt durch eine gesteuerte Brennstoffzufuhr der Brennereinrichtungen 19 ein vorgegebener Temperatur-Zeitverlauf einstellt.

Wie der Zeichnungsfigur zu entnehmen ist, weist der Anoden-Ringofen 10 bzw. die beispielhaft dargestellte Ofeneinheit 11 eine Luftzuführvorrichtung 23 auf, die zusätzlich zu der Primärluft-Zuführeinrichtung 21 eine in der Aufheizzone 13 angeordnete Sekundärluft-Zuführeinrichtung 24 umfasst. Die Sekundärluft-Zuführeinrichtung 24 ist im dargestellten Ausführungsbeispiel mit einer Messeinrichtung 25 versehen, mit der Prozessparameter, wie beispielsweise die Temperatur und/oder der Unterdruck, in der Aufheizzone 13 erfasst und als Eingangsgrößen an eine Steuereinrichtung 26 der Sekundärluft-Zuführvorrichtung 24 übermittelt werden, die den über die Sekundärluft-Zuführeinrichtung 24 in die Aufheizzone 13 eingeleiteten Luftvolumenstrom regelt.

## Patentansprüche

1. Verfahren zur Herstellung von Anoden in einem Anoden-Ringofen (10), umfassend zumindest eine Ofeneinheit ("Feuer") (11) mit einer Aufheizzone (13), einer Feuerzone (14) und einer Kühlzone (15), mit jeweils einer Mehrzahl von mit Heizkanälen (17) untereinander verbundenen Ofenkammern (12), die als Wärmetauscher ausgebildet sind und zur Aufnahme von Anoden dienen, bei dem zur Luftführung durch die Ofeneinheit vermittels einer Primärluft-Zuführeinrichtung (21) Primärluft in die Kühlzone eingeleitet wird und nach Passieren der Feuerzone vermittels einer Absaugeinrichtung (22) aus der Aufheizzone als Rauchgas abgeführt wird,
wobei in der Aufheizzone in Richtung der Primärluft-Strömung der Absaugeinrichtung vorgeordnet mittels einer Sekundärluft-Zuführeinrichtung (24) eine Zuführung von Sekundärluft erfolgt, wobei der Sauerstoffanteil im Rauchgas erhöht wird, **dadurch gekennzeichnet, dass** eine Positionierung der Sekundärluft-Zuführeinrichtung (24) in Abhängigkeit von zumindest einem Prozessparameter erfolgt.

2. Verfahren nach Anspruch 1,
**dadurch gekennzeichnet,**
**dass** vermittels der Sekundärluft-Zuführeinrichtung (24) eine Beaufschlagung mehrerer Ofenkammern der Aufheizzone erfolgt.

3. Verfahren nach einem der vorangehenden Ansprüche,
**dadurch gekennzeichnet,**
**dass** die Sekundärluft-Zuführung in Abhängigkeit von zumindest einem Prozessparameter erfolgt.

4. Verfahren nach Anspruch 3,
**dadurch gekennzeichnet,**
**dass** die Sekundärluft-Zuführung in Abhängigkeit von der Ofenraumtemperatur in einer oder mehreren Ofenkammern (12) der Aufheizzone (13) erfolgt.

5. Verfahren nach Anspruch 3 oder 4,
**dadurch gekennzeichnet,**
**dass** die Sekundärluft-Zuführung in Abhängigkeit vom Unterdruck in der Aufheizzone (13) erfolgt.

6. Verfahren nach einem der Ansprüche 3 bis 5,
**dadurch gekennzeichnet,**
**dass** die Sekundärluft-Zuführung in Abhängigkeit von der Zyklusdauer der Wärmebehandlung der Anoden erfolgt.

7. Verfahren nach einem oder mehreren der vorangehenden Ansprüche,
**dadurch gekennzeichnet,**
**dass** die Sekundärluft-Zuführung in Abhängigkeit von einer Messwertbestimmung des Aufheizgradienten erfolgt.

8. Luftzuführvorrichtung für einen Anoden-Ringofen zur Herstellung von Anoden,
wobei zusätzlich zu einer Primärluft-Zuführeinrichtung (21) zur Einleitung von Primärluft in eine Kühlzone (15) einer Ofeneinheit (11) eine Sekundärluft-Zuführeinrichtung (24) zur Einleitung von Sekundärluft in eine Aufheizzone (13) der Ofeneinheit und damit zur Erhöhung des Sauerstoffanteils vorgesehen ist, **dadurch gekennzeichnet, dass** die Sekundärluft-Zuführeinrichtung (24) mit einer Positionierungseinrichtung zur veränderbaren Positionierung der Sekundärluft-Zuführeinrichtung in der Aufheizzone (13) versehen ist.

9. Luftzuführvorrichtung nach Anspruch 8,
**dadurch gekennzeichnet,**
**dass** die Sekundärluft- Zuführeinrichtung (24) derart ausgebildet ist, dass eine Beaufschlagung mehrerer Ofenkammern (12) möglich ist.

10. Luftzuführvorrichtung nach einem der Ansprüche 8 oder 9,
**dadurch gekennzeichnet,**
**dass** der Sekundärluft- Zuführeinrichtung (24) zumindest eine Messeinrichtung (25) zugeordnet ist, die einen Messwert eines Prozessparameters als Eingangsgröße für eine Steuereinrichtung (26) der Sekundärluft- Zuführeinrichtung generiert.

11. Anoden-Ringofen zur Herstellung von Anoden,
**gekennzeichnet durch**
eine Luftzuführvorrichtung nach einem oder mehreren der Ansprüche 8 bis 10.

## Claims

1. A method for producing anodes in an annular kiln (10), comprising at least one kiln unit ("fire") (11) having a heating zone (13), a firing zone (14), and a cooling zone (15), each having a plurality of kiln chambers (12) which are interconnected by heating channels (17), are formed as heat exchangers and are used to receive anodes, primary air being introduced into the cooling zone by means of a primary air feeding device (21) for the passage of air through the kiln unit and, once it has passed through the firing zone, being discharged from the heating zone as flue gas by means of an exhaust device (22), secondary air being fed into the heating zone in the direction of the primary air flow, upstream of the exhaust device, by means of a secondary air feeding device (24), the oxygen content in the flue gas being increased,
**characterised in that**
the secondary air feeding device (24) is positioned as a function of at least one process parameter.

2. The method according to claim 1,
**characterised in that**
secondary air is applied to a plurality of kiln chambers of the heating zone by means of the secondary air feeding device (24).

3. The method according to one of the preceding claims,
**characterised in that**
the secondary air is fed as a function of at least one process parameter.

4. The method according to claim 3,
**characterised in that**
the secondary air is fed as a function of the kiln chamber temperature in one or more kiln chambers (12) of the heating zone (13).

5. The method according to claim 3 or 4,
**characterised in that**
the secondary air is fed as a function of the vacuum in the heating zone (13).

6. The method according to one of claims 3 to 5,
**characterised in that**
the secondary air is fed as a function of the duration of the cycle of the heat treatment of the anodes.

7. The method according to one or more of the preceding claims,
**characterised in that**
the secondary air is fed as a function of a measured-value determination of the heating gradient.

8. An air feeding device for an annular kiln for producing anodes, a secondary air feeding device (24) for introducing secondary air into a heating zone (13) of a kiln unit and thus for increasing the oxygen content being provided in addition to a primary air feeding device (21) for introducing primary air into a cooling zone (15) of the kiln unit (11),
**characterised in that**
the secondary air feeding device (24) is provided with a positioning device for changeable positioning of the secondary air feeding device in the heating zone (13).

9. The air feeding device according to claim 8,
**characterised in that**
the secondary air feeding device (24) is formed in such a way that secondary air can be applied to a plurality of kiln chambers (12).

10. The air feeding device according to one of claims 8 or 9,
**characterised in that**
at least one measuring device (25) is assigned to the secondary air feeding device (24) and generates a measured value of a process parameter as an input variable for a control device (26) of the secondary air feeding device.

11. An annular kiln for producing anodes,
**characterised by**
an air feeding device according to one or more of claims 8 to 10.

## Revendications

1. Procédé de production d'anodes dans un four circulaire (10) comprenant au moins une unité de four (« feu ») (11) ayant une zone de chauffage (13), une zone de feu (14) et une zone de refroidissement (15), ayant chacune une pluralité de chambres de four (12) qui sont reliées par des canaux de chauffage (17), sont réalisées comme échangeurs de chaleur et servent à recevoir des anodes, de l'air primaire étant introduit dans la zone de refroidissement au moyen d'un dispositif d'alimentation en air primaire (21) pour le passage de l'air à travers l'unité de four et, après passage à travers la zone de feu, l'air primaire étant évacué de la zone de chauffage comme gaz de fumée au moyen d'un dispositif d'évacuation (22), de l'air secondaire étant introduit dans la zone de chauffage dans la direction de l'écoulement d'air primaire en amont du dispositif d'évacuation au moyen d'un dispositif d'alimentation en air secondaire (24), la teneur en oxygène dans le gaz de fumée étant augmentée,
**caractérisé en ce que**
le dispositif d'alimentation en air secondaire (24) est positionné en fonction d'au moins un paramètre de processus.

2. Procédé selon la revendication 1,
**caractérisé en ce que**
plusieurs chambres de four de la zone de chauffage sont alimentées par le dispositif d'alimentation en air secondaire (24).

3. Procédé selon l'une quelconque des revendications précédentes,
**caractérisé en ce que**
l'air secondaire est introduit en fonction d'au moins un paramètre de processus.

4. Procédé selon la revendication 3,
**caractérisé en ce que**
l'air secondaire est introduit en fonction de la température dans une ou plusieurs chambres de four (12) de la zone de chauffage (13).

5. Procédé selon la revendication 3 ou 4,
**caractérisé en ce que**
l'air secondaire est introduit en fonction du vide dans la zone de chauffage (13).

6. Procédé selon l'une quelconque des revendications 3 à 5,
**caractérisé en ce que**
l'air secondaire est introduit en fonction de la durée de cycle du traitement thermique des anodes.

7. Procédé selon l'une quelconque des revendications précédentes,
**caractérisé en ce que**
l'air secondaire est introduit en fonction d'une détermination de valeur mesurée du gradient de chauffage.

8. Dispositif d'alimentation en air pour un four circulaire pour la production d'anodes, un dispositif d'alimentation en air secondaire (24) destiné à introduire de l'air secondaire dans une zone de chauffage (13) d'une unité de four et ainsi à augmenter la teneur en oxygène étant prévu en plus d'un dispositif d'alimentation en air primaire (21) destiné à introduire de l'air dans une zone de refroidissement (15) de l'unité de four (11),
**caractérisé en ce que**
le dispositif d'alimentation en air secondaire (24) est muni d'un dispositif de positionnement destiné à positionner le dispositif d'alimentation en air secondaire de manière variable dans la zone de chauffage (13).

9. Dispositif d'alimentation en air selon la revendication 8,
**caractérisé en ce que**
le dispositif d'alimentation en air secondaire (24) est réalisé de telle manière que plusieurs chambres de four (12) peuvent être alimentées.

10. Dispositif d'alimentation en air selon l'une quelconque des revendications 8 ou 9,
**caractérisé en ce**
**qu'**au moins un dispositif de mesure (25) est assigné au dispositif d'alimentation en air secondaire (24) et produit une valeur mesurée d'un paramètre de processus comme valeur d'entrée pour un dispositif de commande (26) du dispositif d'alimentation en air secondaire.

11. Four circulaire pour la production d'anodes,
**caractérisé par**
un dispositif d'alimentation en air selon l'une quelconque des revendications 8 à 10.
